# EUROPÄISCHE PATENTSCHRIFT

(11) **EP 0 123 176 B1**
(45) Veröffentlichungstag und Bekanntmachung des Hinweises auf die Patenterteilung: **20.08.1986**
(21) Anmeldenummer: 84103725.2
(22) Anmeldetag: 04.04.1984
(51) Int. Cl.: H01H 11/06

(54) **Festkontakt zur Anordnung in der Wand von Isolierzylindern von Lastwählern für Transformatoren**
Fixed contact to be arranged in insulating cylinders of tap changers for transformers
Contact fixe, pour disposition dans un cylindre isolant de sélecteurs de prise pour transformateurs

(30) Priorität: 15.04.1983 DE 3313741
(43) Veröffentlichungstag der Anmeldung: 31.10.1984
(73) Patentinhaber: TRANSFORMATOREN UNION AKTIENGESELLSCHAFT, D-8500 Nürnberg 40 (DE)
(72) Erfinder: Widmann, Werner, D-7000 Stuttgart 50 (DE)
(74) Vertreter: Mehl, Ernst, Dipl.-Ing.

## Beschreibung

Die Erfindung betrifft die Ausbildung von Festkontakten zur Anordnung in der Wand von Isolierzylindern von Lastwählern für Transformatoren, wobei ein durch den Isolierzylinder nach außen geführtes Kontaktträgerende mit Wicklungsausleitungen von Stufenwicklungen verbunden ist und wobei in das Innere des Isoiierzylinders hineinragende Zapfen der Kontaktträger mit einem beweglichen Gegenkontakt zusammenwirkende auswechselbare Verschleißstücke tragen.

Lastwähler dienen zur Spannungseinstellung von Transformatoren unter Last. Beim Umschalten des Lastwählers von Stufe zu Stufe entsteht infolge des jeweils auftretenden Lichtbogens an der Oberfläche dieser Kontakte ein elektrischer Abbrand. Mit zunehmender Schaltzahl geht dadurch immer mehr Kontaktwerkstoff verloren. Diese Kontakterosion begrenzt die Lebensdauer der Kontakte. Die Kontakte müssen demzufolge beim Erreichen bestimmter Schaltzahlen ausgetauscht werden. Bei einer hierfür vorgesehenen Einrichtung bestehen die am Isolierzylinder angebrachten Festkontakte aus einem am lsolierzylinder befestigten Kontaktträger und einem auf diesen Kontaktträger aufgeschraubten oder durch besondere Schrauben gehaltenen, der Kontakterosion ausgesetzten Kontaktbelag.

Die Isolierzylinder üblicher Lastwähler haben mit etwa 400 mm einen relativ kleinen Innendurchmesser und haben mit 1 000-1 500 mm gleichzeitig eine verhältnismäßig große Länge. Die stets senkrecht angeordneten Lastwähler sind meist am Kesseldeckel eines Transformators aufgehängt. Der eine Schaltkammer darstellende Innenraum der Lastwähler ist nach Abnehmen eines Deckels und nach Entnahme des Öles sowie des innerhalb des Isolierzylinders noch vorhandenen drehbaren Kontaktsystems mit Kontaktarmen zugänglich. Bei den vorgenannten Abmessungen der lsolierzylinder ist jedoch das Abschrauben der verbrauchten Kontaktbeläge äußerst mühsam und oberhalb bestimmter Längen der Isoliergefäße praktisch nicht mehr durchführbar.

Darüber hinaus verursachen die mit hoher Geschwindigkeit über die am Isolierzylinder befestigten Kontakte laufenden, drehbaren, von Kontaktarmen getragenen Kontakte des Lastwählers auf den Festkontakten hohe radiale und tangentiale Schlagbeanspruchungen. Um ein allmähliches Lockerwerden der Verbindung zwischen den beiden Kontaktteilen der am Isolierrylinder befestigten Kontakte zu vermeiden, müssen diese Teile ausreichend stark gegeneinander verspannt sein. Eine Schraubverbindung erfüllt diese Forderung bei hohen Schlagbeanspruchungen nur. wenn unter dem Schraubenkopf entsprechend kräftig wirkende Spannelemente angeordnet sind. Diese Voraussetzungen befriedigend erfüllende Lösungen führen jedoch in Verbindung mit Schraubverbindungen bei den beengten Platzverhältnissen zu erheblichen konstruktiven Schwierigkeiten und darüber hinaus zu unwirtschaftlichen Lösungen.

Der Erfindung liegt daher die Aufgabe zugrunde, für Lastwähler von Transformatoren einen Festkontakt zu entwickeln, dessen der Kontakterosion ausgesetzter Teil leicht auswechselbar ist und durch eine hohe Anpreßkraft gegenüber dem ihn tragenden Kontaktkörper auch über lange Betriebszeiten vernachlässigbar klei-. ne Übergangswiderstände gewährleistet.

Diese Aufgabe wird durch die im Anspruch 1 angegebene Erfindung gelöst.

Nach zweckmäßigen Weiterbildungen der Erfindung ist vorgesehen, daß ein durch Maßtoleranzen bedingter Spalt zwischen dem Zapfen und dem Verschleißstück mit einer elektrisch leitenden Paste mit einem in Öl nicht löslichen Bindemittel gefüllt ist und daß die Verschleißstücke aus einem Bimetall aufgebaut sind, wobei die dem beweglichen Gegenkontakt zugekehrte Fläche von einem abbrandarmen Werkstoff und die die Zapfen umfassende Teile aus einem zu diesem auf Dauer einen minimalen Übergangswiderstand gewährleistenden Werkstoff gebildet ist. Dabei ist die dem beweglichen Gegenkontakt zugekehrte Fläche des Verschleißstückes gewölbt und dient gleichzeitig als Nockenbahn zur Steuerung von Bewegungen des beweglichen Kontaktes in dem ihn tragenden Kontaktarm.

Nach vorteilhaften Ausgestaltungen der Erfindung ist jedes Verschleißstück nur von einer Spannhülse gehalten und liegt die Wirkungslinie einer von dieser auf das Verschleißstück ausgeübten Einspannkraft zwischen in Umfangsrichtung des Isolierzylinders gegeneinander versetzten Auflagepunkten des Verschleißstückes auf der Stirnseite des Zapfens.

Erfindungsgemäß gestaltete Festkontakte sind in Lastwählern von Transformatoren sehr vorteilhaft einsetzbar, weil die parallel zur Wählerachse angeordneten Spannhülsen bei geöffneter Schaltkammer unter Einsatz von einfachen Werkzeugen von außen einfach lösbar und einsetzbar und damit die Verschleißstücke an den Festkontakten ebenfalls auf einfache Weise auswechselbar sind. Gleichzeitig gewähren die Spannhülsen durch die von ihnen ausgehende Federkraft eine auch unter dem Einfluß von Schlagbeanspruchungen gleichbleibende Anpreßkraft der Verschleißstücke auf sie tragende Kontaktkörper.

Ausbau und Einbau von Kontakten wird bei der Lösung mit Spannhülsen dadurch wesentlich erleichtert, daß hierzu ein Spezialwerkzeug benutzt wird. Ein Verschleißstück wird mittels der Spannhülsen in einem am unteren Ende gabelförmig ausgebildeten Montagewerkzeug befestigt. Mittels des Werkzeuges wird das Verschleißstück dann auf den Kontaktkörper aufgesteckt. Anschließend wird mittels eines am oberen Ende des Werkzeuges angeordneten Hebelmechanismus ein Stößel nach unten gedrückt, wodurch die Spannhülsen in die richtige Position gebracht werden.

Die Demontage eines Verschleißstückes erfolgt sinngemäß indem nach Aufsetzen des Werkzeuges die Spannhülsen mittels des Stößels nach unten herausgedrückt werden. Bei entsprechender Länge des Werkzeuges lassen sich auf diese Weise auch bei relativ langen Isolierzylindern die Verschleißstücke mühelos ein- und ausbauen.

Ein Ausführungsbeispiel der Erfindung wird anhand einer Zeichnung näher erläutert :
Figur 1 zeigt einen achsparallelen Vertikalschnitt durch einen Lastwähler ohne dessen bewegliche Schaltarme und -kontakte.
Figur 2 zeigt in einem größeren Maßstab den Aufbau eines zugehörigen Festkontaktes.

Ein Isolierzylinder 1 bildet zusammen mit einem Deckel 5 und einem Boden 8 eine hermetisch geschlossene und im Betriebszustand vollständig mit Transformatoröl gefüllte Schaltkammer für einen Lastwähler. Der Isolierzylinder 1 ist mit einem Flanschring 9 in üblicher Weise an einem Kesseldeckel 4 eines zugehörigen Transformators aufgehängt. In der Schaltkammer angeordnete bewegliche Kontakte und diese tragende Schaltarme und -gestänge sind zur besseren Übersicht für die erfindungsgemäße Festkontaktgestaltung nicht dargestellt.

Die Wand des Isolierzylinders 1 trägt einen Vielzahl von Kontaktträgern 2, die sich mit einem umlaufenden Bund auf der Innenseite des lsolierzylinders 1 abstützen und durch je eine Mutter 12 in ihrer Lage gehalten sind. Zur Langzeitgewährleistung der erforderlichen Haltekraft sind zwischen der Mutter 12 und dem Isolierzylinder 1 federnde Ringe 13 angeordnet. Darüber hinaus ist jeder Kontaktträger 2 in nicht dargestellter Art und Weise formschlüssig durch die Wand des Isolierzylinders 1 geführt und dadurch gegen Verdrehen gesichert.

Die nach außen aus dem Isolierzylinder 1 herausragenden Enden der Kontaktträger 2 sind in üblicher nicht dargestellter Art und Weise mit den Ausleitungen von Feinstufenwicklungen und gegebenenfalls auch mit den Enden und Ausleitungen von weiteren Wicklungen verbunden, so daß die von den entsprechenden Verschleißstücken 3 gebildeten Kontakte je nach Bedarf Fein- oder-Vorwählerkontakte darstellen.

Jeder Kontaktträger 2 ragt mit einem Zapfen 6 radial in den Innenraum des Isolierzylinders 1 hinein und trägt ein Verschleißstück 3. Beim dargestellten Ausführungsbeispiel hat der Zapfen 6 einen rechteckigen und das Verschleißstück 3 in derselben Schnittebene einen hieran angepaßten Querschnitt. Parallel zur Zapfenachse hat das Verschleißstück 3 einen U-förmigen Querschnitt und liegt eng an der Kontur des Zapfens 6 an.

Parallel zur Achse des Isolierzylinders 1 sind der Zapfen 6 und die diese wie ein Wulst umfassenden Seitenwände des topfförmigen Verschleißstückes 3 von einer Querbohrung 11 bzw. von Bohrungen 10 durchsetzt. Die Bohrungen 10 und die Querbohrung 11 dienen zur Aufnahme einer Spannhülse 7, die den Innen boden des topfförmigen Verschleißstückes 3 mit großer Kraft auf die Stirnfläche des Zapfens 6 preßt. Diese Preßkraft ist dadurch gewährleistet, daß die Bohrungen 10 vom Innenboden des topfförmigen Verschleißstückes 3 einen kleineren Abstand haben als die Querbohrung 11 von der Stirnfläche des jeweils zugehörigen Zapfens 6.

Durch die Parallelität der Bohrungen 10 und der Querbohrung 11 mit der Achse des Isolierzylinders 1 ist die jeweilige Spannhülse 7 mit einem nicht näher dargestellten einfachen zunächst auch das Verschleißstück 3 haltenden und führenden Werkzeug von oben in die Bohrungen 10 und 11 einpreßbar und mit demselben Werkzeug nach unten aus diesen Bohrungen wieder austreibbar. Dabei ist durch die Verwendung von parallel zur Achse des Isolierzylinders 1 geführten Stangen in diesem Werkzeug sowohl die Montage als auch die Demontage der Verschleißstücke 3 praktisch bei beliebig engen und beliebig langen Isolierrohren 1 möglich.

Bei der Montage werden die Verschlußstücke 3 mittels der Spannhülsen 7 in dem Montagewerkzeug befestigt, wobei jedoch die Spannhülsen 7 nur so weit in die Verschleißstücke 7 eingedrückt werden, daß sie im Montagewerkzeug ausreichend gehalten sind. Die Verschleißstücke 3 - werden so auf die Zapfen 6 der am Isolierzylinder 1 festmontierten Kontaktträger 2 gebracht und dort die Spannhülsen 7 dann ganz eingedrückt.

Bei der Demontage werden die Spannhülsen 7 mit einem entsprechenden Werkzeug zunächst nur so weit herausgedrückt, daß die den Zapfen 2 freigeben aber im unteren Teil des Verschleißstückes 3 noch stecken. Gleichzeitig steckt der herausgedrückte Teil der Spannhülsen 7 in entsprechenden Bohrungen des Montagewerkzeuges, wodurch die Verschleißstücke 3 über die Spannhülsen 7 fest im Montagewerkzeug gehalten sind und somit mit dem Montagewerkzeug ohne Gefahr des Herausfallens aus dem Isolierzylinder 1 herausgehoben werden können.

## Patentansprüche

1. Festkontakt zur Anordnung in der Wand von Isolierzylindern (1) von Lastwählern für Transformatoren, wobei ein durch den Isolierzylinder (1) nach außen geführtes Kontaktträgerende mit Wicklungsausleitungen von Stufenwicklungen verbunden ist und wobei in das Innere der lsolierzylinder (1) hineinragende Zapfen (6) der Kontaktträger (2) mit einem beweglichen Gegenkontakt zusammenwirkende auswechselbare Verschleißstücke (3) tragen, dadurch gekennzeichnet,
daß die Verschleißstücke (3) die Zapfen (6) topfförmig umfassen und unter Anpressung auf dem Zapfen (6) aufliegen und,
daß jedes Verschleißstück (3) jeweils durch mindestens eine parallel zur Wählerachse angeordnete Spannhülse (7) auf dem Zapfen (6) dadurch gehalten ist,
daß Bohrungen (10) in den Verschleißstücken (3) zur Aufnahme der Spannhülsen (7) vom auf die Stirnseiten des Zapfens (6) drückenden Innenboden des topfförmigen Verschleißstückes einen geringfügig kleineren Abstand haben als von dem Spannhülsen (7) ebenfalls durchdrungene Bohrungen (11) in den Zapfen (6) von deren Stirnseite.

2. Festkontakt nach Anspruch 1, dadurch gekennzeichnet, daß ein durch Maßtoleranzen bedingter Spalt zwischen dem Zapfen (6) und dem Verschleißstück (3) mit einer elektrisch leitenden Paste mit einem in Öl nicht löslichen Bindemittel gefüllt ist.

3. Festkontakt nach Anspruch 1 oder 2, dadurch gekennzeichnet, daß die Verschleißstücke (3) aus einem Bimetall aufgebaut sind, wobei die dem beweglichen Kontakt zugekehrte Fläche von einem abbrandarmen Werkstoff und die die Zapfen (6) umfassenden Teile aus einem zu diesem auf Dauer einen minimalen Übergangswiderstand gewährleistenden Werkstoff gebildet sind.

4. Festkontakt nach einem der Ansprüche 1 bis 3, dadurch gekennzeichnet, daß die dem beweglichen Gegenkontakt zugekehrte Fläche des Verschleißstückes (3) gewölbt ist und als Nockenbahn zur Steuerung von Bewegungen des beweglichen Kontaktes in dem ihn tragenden Kontaktarm dient.

5. Festkontakt nach einem der Ansprüche 1 bis 4, dadurch gekennzeichnet, daß jedes Verschleißstück (3) nur von einer Spannhülse gehalten ist und daß die Wirkungslinie einer von dieser auf das Verschleißstück (3) ausgeübten Einspannkraft zwischen in Umfangsrichtung des Isolierzylinders gegeneinander versetzten Auflagepunkten des Verschleißstückes (3) auf der Stirnseite des Zapfens liegt.

6. Festkontakt nach einem der Ansprüche 1 bis 5, dadurch gekennzeichnet, daß die Stirnseite des Zapfens (6) als Kegel oder Kegelstumpf ausgebildet ist.

7. Festkontakt nach einem der Ansprüche 1 bis 5, dadurch gekennzeichnet, daß der Zapfen (6) im Querschnitt ein Viereck darstellt.

8. Festkontakt nach einem der Ansprüche 1 bis 7, dadurch gekennzeichnet, daß die Abmessung des Verschleißstückes (3) in Umfangsrichtung des Isolierzylinders kleiner ist als in dessen Achsrichtung.

## Claims

1. A fixed contact which is to be arranged in the wall of insulating cylinders (1) of tap changers for transformers, in which the end of a contact carrier, which is led through the insulating cylinder (1) towards the outside, is connected to winding leads of tapping windings, and in which pins (6) of the contact carriers (2), which protrude into the interior of the insulating cylinder (1), carry exchangeable wear pieces (3) which cooperate with a movable counter-contact, characterised in
that the wear pieces (3) surround the pins (6) in the form of a cup and under contact pressure rest on the end faces of the pins (6),
that each wear piece (3) is held on the respective pin (6) by at least one clamping sleeve (7) arranged parallel to the axis of the changer: and
that bores (10) in the wear pieces (3) which serve to accommodate the clamping sleeves (7). are at a slightly smaller distance from the inner bottom of the cup-shaped wear pieces, which presses on the end faces of the pin (6), than are bores (11), in the pins (6), through which the clamping sleeves (7), likewise pass from the end face thereof.

2. A fixed contact as claimed in Claim 1, characterised in that a gap which is dependent on size tolerances, between the pin (6) and the wear piece (3) is filled with an electrically conductive paste comprising a binder which is not soluble in oil.

3. A fixed contact as claimed in Claim 1 or Claim 2, characterised in that the wear pieces (3) are of bimetal form, the surface facing the movable contact being formed by a material of small loss by burning and the parts surrounding the pins (6) being made of a material which guarantees a minimal contact resistance to this over a period.

4. A fixed contact as claimed in one of Claims 1 to 3, characterised in that the surface of the wear piece (3) which faces the movable counter-contact is curved and serves as a cam path for controlling movements of the movable contact in the contact arm carrying said contact.

5. A fixed contact as claimed in one of Claims 1 to 4, characterised in that each wear piece (3) is only held by a clamping sleeve and that the line of application of a clamping force which is exerted on the wear piece (3) is arranged between contact points of the wear piece (3) on the end face of the pin which are staggered in the peripheral direction of the insulating cylinder.

6. A fixed contact as claimed in one of Claims 1 to 5, characterised in that the end face of the pin (6) is in the form of a cone or a truncated cone.

7. A fixed contact as claimed in one of Claims 1 to 5, characterised in that the pin (6) is square in cross-section.

8. A fixed contact as claimed in one of Claims 1 to 7, characterised in that the measurement of the wear piece (3) in the peripheral direction of the insulating cylinder is smaller than in the axial direction thereof.

## Revendications

1. Contact fixe destiné à être disposé sur la paroi de cylindres isolants (1) de sélecteurs de charge pour des transformateurs, dans lequel une extrémité de porte-contacts ressortie à l'extérieur à travers le cylindre isolant (1) est reliée à des conducteurs de sortie d'enroulements échelonnés, et dans lequel des embouts (6) des porte-contacts (2), qui pénètrent à l'intérieur des cylindres isolants (1), portent des pièces d'usure interchangeables (3), coopérant avec un contact antagoniste mobile, caractérisé par le fait que les pièces d'usure (3) entourent, à la manière d'un pot, les embouts (6) et sont en appui, en étant appliquées sous pression, sur les faces frontales des embouts (6), que chaque pièce d'usure (3) est maintenue sur l'embout (6) respectivement par au moins une douille de serrage (7) disposée parallèlement à l'axe du sélecteur grâce au fait que des perçages (10) ménagés dans les pièces d'usure (3) et servant à recevoir les douilles de serrage (7), sont à une distance légèrement plus faible du fond intérieur, appliqué sous pression sur les faces frontales de l'embout (6), de la pièce d'usure en forme de pot, que les perçages (11), également traversés par les douilles de serrage (7) et situés dans les embouts, (6) ne sont distants de la face frontale de ces derniers.

2. Contact fixe suivant la revendication 1, caractérisé par le fait qu'une fente conditionnée, par des tolérances de mesure, entre l'embout (6) et la pièce d'usure (3) est remplie par une pâte électriquement conductrice contenant un liant non soluble dans l'eau.

3. Contact fixe suivant la revendication 1 ou 2, caractérisé par le fait que les pièces d'usure (3) sont constituées par un bimétal, la surface tournée vers le contact mobile étant constituée en un matériau à usure difficile et les parties enveloppant les embouts (6) étant formées par un matériau garantissant en permanence une résistance de contact minimale avec ledit matériau résistant à l'usure.

4. Contact fixe suivant l'une des revendications 1 à 3, caractérisé par le fait que la surface de la pièce d'usure (3), tournée vers le contact antagoniste mobile, est cintrée et sert de piste formant came pour commander des déplacements du contact mobile dans le bras de contact qui le porte.

5. Contact fixe suivant l'une des revendications 1 à 4, caractérisé par le fait que chaque pièce d'usure (3) est maintenue seulement par une douille de serrage et que la droite d'action d'une force de serrage exercée par cette douille de serrage sur la pièce d'usure (3) s'étend entre des points d'appui de la pièce d'usure (3), décalés l'un de l'autre suivant la direction périphérique du cylindre isolant, sur la face frontale de l'embout.

6. Contact fixe suivant l'une des revendications 1 à 5, caractérisé par le fait que la face frontale de l'embout (6) est réalisée sous la forme d'un cône ou d'un tronc de cône.

7. Contact fixe suivant l'une des revendications 1 à 5, caractérisé par le fait que l'embout (6) possède une forme rectangulaire en coupe transversale.

8. Contact fixe suivant l'une des revendications 1 à 7, caractérisé par le fait de la dimension de la pièce d'usure (3) suivant la direction périphérique du cylindre isolant est inférieure à sa dimension suivant la direction de l'axe du cylindre.
